# EUROPÄISCHE PATENTSCHRIFT

(11) **EP 3 122 483 B1**
(45) Veröffentlichungstag und Bekanntmachung des Hinweises auf die Patenterteilung: **09.08.2017**
(21) Anmeldenummer: 15712574.1
(22) Anmeldetag: 18.03.2015
(51) Int. Cl.: B21D 1/02

(54) **VERFAHREN ZUM ANSTELLEN EINER RICHTWALZE EINER RICHTWALZANLAGE**
METHOD FOR ALIGNING A STRAIGHTENING ROLLER OF A STRAIGHTENING ROLLER SYSTEM
PROCÉDÉ PERMETTANT DE POSITIONNER UN GALET DE DRESSAGE D'UNE INSTALLATION DE DRESSAGE À GALETS

(30) Priorität: 28.03.2014 DE 102014205900
(43) Veröffentlichungstag der Anmeldung: 01.02.2017
(73) Patentinhaber: SMS group GmbH, 40237 Düsseldorf (DE)
(72) Erfinder: OLIGSCHLÄGER, Marius, 51371 Leverkusen (DE)
(74) Vertreter: Klüppel, Walter
(86) Internationale Anmeldenummer: PCT/EP2015/055733
(87) Internationale Veröffentlichungsnummer: WO 2015/144539

(56) Entgegenhaltungen:
- DE-A1- 19 653 569
- DE-A1-102004 041 732

## Beschreibung

Die Erfindung betrifft ein Verfahren zum Anstellen von wenigstens einer anstellbaren Richtwalze einer zum Richten eines Richtguts eingerichteten, mehrere Richtwalzen aufweisenden Richtwalzanlage unter Berücksichtigung von wenigstens einer Richtguteigenschaft des Richtguts.

Beim Richtwalzen eines Richtguts, beispielsweise in Form eines Blechs, eines Bands, einer Tafel, eines Profils, eines Trägers oder dergleichen, werden durch gegensinnige Biegungen des Richtguts Eigenspannungen und Planheitsfehler aus dem Richtgut entfernt. Eine hierfür optimale Anstellung einzelner Richtwalzen einer Richtwalzanlage stellt eine besondere Herausforderung dar, insbesondere da diese Anstellung von der jeweiligen Anlagengeometrie und den jeweiligen Richtguteigenschaften abhängt.

Bestehende Ansätze zur Regelung einer Anstellung von Richtwalzen messen zumeist eine Planheit eines aus einer Richtwalzanlage auslaufenden Richtguts und regeln die Anstellung der Richtwalzen auf Basis der gemessenen Planheit. Hierbei ist nachteilig, dass ein in einer Richtwalzanlage befindlicher Richtgutabschnitt nicht unter Berücksichtigung seiner Richtguteigenschaften, sondern unter Berücksichtigung von Richtguteigenschaften eines Richtgutabschnitts gerichtet wird, welcher zuletzt die Richtwalzanlage verlassen hat. Somit werden auftretende Schwankungen in Richtguteigenschaften eines Richtgutabschnitts erst dann erfasst, wenn dieser Richtgutabschnitt die Richtwalzanlage bereits vollständig durchlaufen hat. Insbesondere wird hierdurch ein Anfangsabschnitt eines Richtguts gewissermaßen ohne Kenntnis seiner exakten Richtguteigenschaften gerichtet, was mit einem relativ hohen Ausschussrisiko verbunden ist. Insgesamt kann es folglich bei einem solchen Regelungsansatz vorkommen, dass ein Richtgut nicht optimal gerichtet wird, was zu einem erhöhten Ausschuss führen kann.

Es ist des Weiteren aus der Veröffentlichung "Voraussetzungen und Möglichkeiten für die automatisierte Anstellung von Rollenrichtmaschinen unter Anwendung von Mikrorechnern", Wilhelm Guericke et al., Wissenschaftliche Zeitschrift der Technischen Hochschule Otto von Guericke, Magdeburg, 1983, Heft 1/2 bekannt, aus auf die Richtwalzen einwirkenden Kräften Prozessgrößen zu ermitteln, diese aufzubereiten und aus den Prozessgrößen mit Hilfe eines mathematischen Modells eines Richtprozesses Korrekturwerte für die Anstellung der Richtwalzen zu ermitteln, wodurch während des Richtprozesses eine optimale technologische Steuerung der verwendeten Richtwalzanlage möglich ist.

EP 0 946 312 B1 beschreibt ein Verfahren zum verzögerungslosen und selbsttätigen Anpassen einer Einstellung von mindestens einer Richtwalze einer Richtwalzanlage an kontinuierlich gemessene Daten des jeweiligen Richtguts ohne Stillsetzung des Richtprozesses.

Die DE 10 2004 041732 A1 lehrt, die Dicke eines Richtgutes als Messgröße zu verwenden, um daraus, auf Basis einer vorgegebenen Zuordnung (Datenbank) die optimale Streckgrenze zu ermitteln. Anhand gespeicherter Daten oder hinterlegter Algorithmen kann dann die benötigte Anstellung und Richtkraft bezogen auf die Breite des Metallbandes in Abhängigkeit der Dicke bestimmt werden.

Die DE 196 53 569 A1 offenbart ein Verfahren zum Anstellen von wenigstens einer Richtwalze zum Richten eines Richtgutes. Im Vorfeld des Richtvorganges werden Zuordnungen gebildet zwischen Werten einer Messgröße und einer bestimmten Richtguteigenschaft. Das Dokument DE 196 53 569 A1 offenbart diese Zuordnung konkret für die Paarung Richtkraft als Messgröße und der Streckgrenze des Richtgutes als Richtguteigenschaft. Die Druckschrift D 196 53 569 A1 lehrt weiterhin, dass - nachdem die Zuordnungen festgelegt sind - im Rahmen einer Testmessung wenigstens ein Wert für die Richtkraft ermittelt und dann anhand der Zuordnung diejenige Richtguteigenschaft ausgewählt wird, welcher der im Rahmen der Testmessung ermittelte Wert für die Messgröße entspricht.

Ausgehend von diesem Stand der Technik liegt der Erfindung die Aufgabe zugrunde, ein alternatives Verfahren für ein optimales Richten von Richtgut bereitzustellen, bei dem der Ausschuss von Richtgut reduziert wird. Darüber hinaus besteht die Aufgabe darin, ein entsprechendes Computerprogramm, einen Datenträger mit dem Computerprogramm sowie ein Computersystem mit dem Computerprogramm bereitzustellen.

Diese Aufgabe wird bezüglich des Verfahrens durch den unabhängigen Anspruch 1 gelöst. Diese Lösung ist dadurch gekennzeichnet, dass als Messgröße ein von einer ausgewählten Richtwalze der Richtwalzanlage während eines Richtbetriebs der Richtwalzanlage erzeugtes Drehmoment und/oder ein Stellweg der ausgewählten Richtwalze während einer Testanstellung der ausgewählten Richtwalze bis zu einer vorgegebenen Eintauchtiefe in dem jeweiligen Richtgut verwendet wird.

Nach dem erfindungsgemäßen Verfahren zum Anstellen von wenigstens einer anstellbaren Richtwalze einer zum Richten eines Richtguts eingerichteten, mehrere Richtwalzen aufweisenden Richtwalzanlage unter Berücksichtigung von wenigstens einer Richtguteigenschaft des Richtguts, wird die Richtguteigenschaft aus einem Zuordnungen enthaltenden Modell ermittelt, wobei jede Zuordnung wenigstens einen vorab erfassten Wert von zumindest einer Messgröße einerseits und/oder einen aus vorab erfassten Werten für verschiedene Messgrößen abgeleiteten Zusammenhang andererseits eindeutig einer bestimmten Richtguteigenschaft zuordnet, wobei ein Ist-Wert der Messgröße bzw. ein aus Ist-Werten für verschiedene Messgrößen abgeleiteter Ist-Zusammenhang durch wenigstens eine Testmessung ermittelt wird, und wobei die Richtguteigenschaft aus dem Modell ermittelt wird, indem diejenige Richtguteigenschaft ausgewählt wird, der ein Wert der Messgröße zugeordnet ist, welcher im Wesentlichen dem ermittelten Ist-Wert der Messgröße entspricht, bzw. der ein aus Werten für verschiedene Messgrößen abgeleiteter Zusammenhang zugeordnet ist, welcher im Wesentlichen dem ermittelten Ist-Zusammenhang entspricht.

Erfindungsgemäß kann wenigstens eine Richtgutqualität eines zu richtenden Richtguts statt aus einer direkten Messung der Richtgutqualität an dem zu richtenden Richtgut aus einem vorab erstellten Modell ermittelt werden, in dem einzelnen Richtguteigenschaften wenigstens ein erfasster Wert von zumindest einer Messgröße und/oder ein aus vorab erfassten Werten für verschiedene Messgrößen abgeleiteter Zusammenhang eindeutig zugeordnet ist. Diese Ermittlung einer bei einem Richtprozess zu berücksichtigen Richtguteigenschaft kann unter sehr geringer Rechenleistung erfolgen und daher auch "online" während eines Richtprozesses durchgeführt werden. Durch einen Abgleich von Ist-Werten bzw. Ist-Zusammenhängen mit in dem Modell enthaltenen Werten bzw. Zusammenhängen kann eine Zuordnung ausgewählt werden, deren Wert bzw. Zusammenhang dem Ist-Wert bzw. Ist-Zusammenhang entspricht. Hierdurch wird automatisch die in der jeweiligen Zuordnung enthaltene Richtguteigenschaft ausgewählt. Ein Zusammenhang kann durch eine zwei oder mehrdimensionale Funktion oder eine wenigstens abschnittweise gegebene Eigenschaft einer solchen Funktion gegeben sein.

Das Modell kann ein analytisches oder ein numerisches Modell sein. Bei einem numerischen Modell können Stützstellen berechnet und anschließend mit Hilfe mehrdimensionaler Regressionsfunktionen beschrieben werden. Ein analytisches Modell und ein numerisches Modell können jeweils zur Erfassung und eindeutigen Zuordnung wenigstens eines vorab erfassten Werts von zumindest einer Messgröße einerseits und/oder eines aus vorab erfassten Werten für verschiedene Messgrößen abgeleiteten Zusammenhangs andererseits zu einer bestimmten Richtguteigenschaft eingerichtet sein, wozu beispielsweise eine Finite-Elemente-Methode eingesetzt werden kann. Die in dem Modell enthaltenen Zuordnungen können empirisch aus entsprechenden Messkampagnen mittels der Richtwalzanlage bzw. gleich oder ähnlich ausgebildeten Richtwalzanlagen oder mittels einer eigens dafür vorgesehenen separaten Testeinrichtung ermittelt werden. Das Modell kann des Weiteren ein Online-Modell oder ein Offline-Modell sein. Das Modell kann eine Datenbank umfassen, in der die Zuordnungen in Form eines Prozesskennfelds enthalten sind, welches die einzelnen Richtguteigenschaften in eindeutige Beziehungen mit dem jeweilig vorab erfassten Wert von wenigstens einer Messgröße einerseits und/oder dem jeweilig aus vorab erfassten Werten für verschiedene Messgrößen abgeleiteten Zusammenhang andererseits bringt. Es kann in der Datenbank für verschiedene mit der Richtwalzanlage durchführbare Richtprozesse jeweils ein solches Prozesskennfeld enthalten sein. Alternativ kann das Modell eine die Zuordnungen enthaltende Lookup-Tabelle umfassen, die in der Datenbank enthalten ist. Die Erstellung der Datenbank kann vor Durchführung der weiteren Schritte des erfindungsgemäßen Verfahrens erfolgen.

Eine Richtguteigenschaft kann beispielsweise eine Anfangskrümmung eines zu richtenden Richtguts, ein Elastizitätsmodul eines zu richtenden Richtguts, eine Streckgrenze eines zu richtenden Richtguts oder dergleichen sein.

Mit dem erfindungsgemäßen Verfahren können auch zwei oder mehrere, insbesondere alle, anstellbaren Richtwalzen einer Richtwalzanlage entsprechend angestellt werden. Mittels des erfindungsgemäßen Verfahrens kann insbesondere eine optimal an die jeweilige Richtguteigenschaften eines zu richtenden Richtguts angepasste Anstellung von Richtwalzen der Richtwalzanlage erfolgen, sobald ein zu richtendes Richtgut in die Richtwalzanlage einläuft. Hierdurch kann das Richtgut von Beginn an optimal gerichtet werden. Folglich kann gemäß dem erfindungsgemäßen Verfahren ein optimales Richten von Richtgut ermöglicht und der Ausschuss beim Richten in Form von unzureichend gerichtetem Richtgut reduziert werden.

Durchläuft ein Abschnitt eines zu richtenden Richtguts eine Richtwalzanlage, dessen Richtguteigenschaften nicht bekannt sind, wie es bei dem oben beschriebenen Stand der Technik auftreten kann, kann es dazu kommen, dass sich der Abschnitt in der Richtwalzanlage verkeilt, was mit einer Stillsetzung bzw. einer Einschränkung der Verfügbarkeit der Richtwalzanlage verbunden ist. Durch das erfindungsgemäße Verfahren kann ein solches Verkeilen eines Abschnitts eines zu richtenden Richtguts verhindert werden, da Richtguteigenschaften eines zu richtenden Richtguts vor dem Richten oder unmittelbar zu Beginn des Richtens des zu richtenden Richtguts ermittelbar und zur optimalen Anstellung der Richtwalzen der Richtwalzanlage berücksichtigbar sind.

Die Testmessung kann mittels wenigstens einer Richtwalze der Richtwalzanlage und einer der Richtwalze zugeordneten Anstelleinrichtung und/oder mittels einer der Richtwalzanlage vorgeschalteten oder separaten Testeinrichtung erfolgen. Die Testeinrichtung kann zumindest einem Teil der Richtwalzanlage nachgebildet oder andersartig ausgebildet sein.

Als Messgröße wird ein von einer ausgewählten Richtwalze der Richtwalzanlage während eines Richtbetriebs der Richtwalzanlage erzeugtes Drehmoment, eine auf die ausgewählte Richtwalze während einer Testanstellung der ausgewählten Richtwalze bis zu einer vorgegebenen Eintauchtiefe in dem jeweiligen Richtgut einwirkende Kraft und/oder ein Stellweg der ausgewählten Richtwalze während einer Testanstellung der ausgewählten Richtwalze bis zu einer vorgegebenen Eintauchtiefe in dem jeweiligen Richtgut verwendet. Alternativ oder zusätzlich kann statt der auf die ausgewählte Richtwalze während einer Testanstellung der ausgewählten

Richtwalze bis zu einer vorgegebenen Eintauchtiefe in dem jeweiligen Richtgut einwirkende Kraft die hierbei auf wenigstens eine mit der ausgewählten Richtwalze zusammenwirkenden, auf der gegenüberliegenden Seite des zu richtenden Richtguts angeordneten Richtwalze einwirkende Kraft als Messgröße verwendet werden. Die ausgewählte Richtwalze kann bezüglich einer Massenflussrichtung in einem Endbereich, vorzugsweise in einem mittleren Bereich oder besonders bevorzugt in einem Anfangsbereich einer Richtwalzanlage angeordnet sein. Bei der Testanstellung handelt es sich um eine Anstellung der ausgewählten Richtwalze, welche nicht zum Richten eines zu richtenden Richtguts erfolgt, sondern dazu dient, eine anschließende Anstellung von wenigstens einer Richtwalze der Richtwalzanlage, welche auch die ausgewählte Richtwalze selbst sein kann, zum Richten eines zu richtenden Richtguts vornehmen zu können. Die jeweilig vorgegebene Eintauchtiefe kann unter Berücksichtigung einer elastischen und/oder plastischen Verformbarkeit des zu richtenden Richtguts festgelegt werden. Die Kraft und der Stellweg können beispielsweise über eine gekoppelte Kraft-Stellweg-Messung erfasst werden, aus der die Abhängigkeit der Kraft von dem Stellweg ableitbar ist. Eine Testanstellung kann vor einem Richten, unmittelbar zu Beginn eines Richtens oder in einer Unterbrechungspause eines Richtvorgangs vorgenommen werden. Durch Letzteres kann überprüft werden, ob eine erfolgte Anstellung der wenigstens einen Richtwalze der Richtwalzanlage beibehalten werden kann oder geändert werden muss.

Nach einer ersten vorteilhaften Ausgestaltung wird ein aus Werten für verschiedene Messgrößen abgeleiteter Zusammenhang durch eine Vergleichsfunktion gebildet, welche mittels einer Ausgleichsrechnung aus den jeweiligen Werten für die verschiedenen Messgrößen abgeleitet wird, wobei ein aus Ist-Werten für verschiedene Messgrößen abgeleiteter Ist-Zusammenhang durch eine Ist-Vergleichsfunktion gebildet wird, welche mittels einer Ausgleichsrechnung aus den jeweiligen Ist-Werten für die verschiedenen Messgrößen abgeleitet wird. Als Ausgleichsrechnung kann beispielsweise eine Regressionsrechnung bzw. ein Curve-Fitting-Verfahren verwendet werden. Nach dieser Ausgestaltung werden somit nicht einzelne Werte sondern Funktionen bzw. diese beschreibende Parameter miteinander verglichen, um eine Zuordnung aus dem Modell auszuwählen.

Eine weitere vorteilhafte Ausgestaltung sieht vor, dass ein Zusammenhang bzw. Ist-Zusammenhang aus einem Wert bzw. Ist-Wert für den Stellweg der ausgewählten Richtwalze, an dem eine während einer Testanstellung auf die ausgewählte Richtwalze und/oder auf eine mit der ausgewählten Richtwalze zusammenwirkende Richtwalze einwirkende Kraft einen Nullwert verlässt, einem Wert bzw. Ist-Wert für die auf die ausgewählte Richtwalze und/oder auf eine mit der ausgewählten Richtwalze zusammenwirkende Richtwalze während der Testanstellung einwirkende Kraft, ab welcher eine plastische Verformung des zu richtenden Richtguts erfolgt, und einem Wert bzw. Ist-Wert für eine Steigung einer aus einer kombinierten Kraft-Stellweg-Messung während der Testanstellung abgeleiteten Kraft-Stellweg-Kurve im Bereich einer ausschließlich elastischen Verformung des zu richtenden Richtguts abgeleitet wird. Bei einer solchen Kraft-Weg-Messung wird eine auf die ausgewählte Richtwalze einwirkende Kraft in Abhängigkeit des Stellwegs der ausgewählten Richtwalze erfasst. In der Praxis ist der Nullwert der Kraft mit einer Toleranz zu versehen, um einen Wert bzw. Ist-Wert für den Stellweg der ausgewählten Richtwalze nur dann zu erfassen, wenn tatsächlich die ausgewählte Richtwalze in Kontakt mit dem zu richtenden Richtgut kommt. Wäre der Nullwert nicht mit einer Toleranz versehen, könnte es beispielsweise durch Vibrationen in der Richtwalzanlage zu einer Fehlerfassung entsprechender Werte bzw. Ist-Werte kommen, was es zu verhindern gilt.

Es wird des Weiteren als vorteilhaft erachtet, wenn als ausgewählte Richtwalze eine einlaufseitig an der Richtwalzanlage zuerst mit dem zu richtenden Richtgut in Kontakt kommende Richtwalze verwendet wird. Hierdurch kann wenigstens eine Richtguteigenschaft so früh wie möglich mittels der Richtwalzanlage selbst ermittelt werden, insbesondere bevor ein Richten eines zu richtenden Richtguts begonnen hat, was mit einer Reduzierung von Ausschuss beim Richten und mit einer Erhöhung der Verfügbarkeit einer Richtwalzanlage einhergeht.

Nach einer weiteren vorteilhaften Ausgestaltung erfolgt das Anstellen der wenigstens einen Richtwalze unter Berücksichtigung einer Dicke des zu richtenden Richtguts. Die Dicke des zu richtenden Richtguts kann separat von der Richtwalzanlage mittels einer geeigneten Erfassungseinrichtung, beispielsweise einem laserbasierten Dickenmesssystem, erfasst werden. Die Dicke eines zu richtenden Richtguts stellt eine für eine optimale Anstellung von Richtwalzen einer Richtwalzanlage wichtige Regelgröße dar.

Vorteilhafterweise erfolgt das Ermitteln der Richtguteigenschaft vor oder zu Beginn eines Richtbetriebs der Richtwalzanlage. Letzteres bedeutet eine Online-Ermittlung der Richtguteigenschaft, so dass hierzu keine Stillsetzung der Richtwalzanlage erfolgen muss. Hierdurch wird die Produktivität der Richtwalzanlage gesteigert.

Eine weitere vorteilhafte Ausgestaltung sieht vor, dass die ermittelte Richtguteigenschaft während eines Richtbetriebs der Richtwalzanlage überwacht wird, wobei bei Feststellung einer Abweichung der Ist-Richtguteigenschaft von der ermittelten Richtguteigenschaft eine Nachregelung der Anstellung der wenigstens einen Richtwalze erfolgt. Die Überwachung der Richtguteigenschaft kann über die gesamte Länge eines zu richtenden Richtguts erfolgen. Diese Ausgestaltung des Verfahrens ist von Vorteil, da Richtguteigenschaften eines zu richtenden Richtguts in der Regel variieren. Dies kann gemäß dieser Ausgestaltung des Verfahrens zur optimalen Anstellung der Richtwalzen der Richtwalzanlage berücksichtigt werden.

Gemäß einer weiteren vorteilhaften Ausgestaltung wird während eines Richtbetriebs der Richtwalzanlage ein Elastizitätsmodul eines in der Richtwalzanlage befindlichen, zu richtenden Richtguts aus den jeweilig von den Richtwalzen erzeugten momentanen Drehmomenten und aus einer aus auf die Richtwalzen jeweilig einwirkenden Kräften abgeleiteten Streckgrenze des zu richtenden Richtguts abgeleitet. Hiernach kann eine Richtguteigenschaft, nämlich das Elastizitätsmodul, des im Richtbetrieb gerichteten Richtguts ohne Stillsetzung der Richtwalzanlage ermittelt werden. Das ermittelte Elastizitätsmodul kann dazu verwendet werden, die jeweilige Anstellung der Richtwalzen zu regeln. Die Drehzahlen der einzelnen Richtwalzen können unter Berücksichtigung der jeweiligen Anstellung der Richtwalzen geregelt werden, um durch den Kontakt des zu richtenden Richtguts mit den Richtwalzen bzw. durch deren jeweiligen Drehmomente erzeugte mechanische Spannungen in dem zu richtenden Richtgut weitestgehend zu reduzieren.

Eine weitere vorteilhafte Ausgestaltung sieht vor, dass die in dem Modell enthaltenen Zuordnungen durch vorhergehende Messungen an zu richtenden Richtgütern ermittelt werden, wobei die Messungen mittels der Richtwalzanlage, einer gleich ausgebildeten Richtwalzanlage oder einer separaten Testeinrichtung an verschiedenen Richtgütern durchgeführt werden. Das Modell enthält hiernach empirisch ermittelte Zuordnungen. Es besteht die Möglichkeit, aus aktuellen Ist-Messungen weitere Zuordnungen zu generieren und in dem Modell abzulegen.

Das erfindungsgemäße Computerprogramm umfasst Programmcodemittel, die einen Computer oder eine entsprechende Recheneinheit veranlassen, ein Verfahren gemäß einer der vorgenannten Ausgestaltungen oder einer beliebigen Kombination derselben durchzuführen, wenn sie auf dem Computer bzw. der entsprechenden Recheneinheit ausgeführt werden. Mit dem Computerprogramm sind die oben mit Bezug auf das Verfahren genannten Vorteile entsprechend verbunden.

Der erfindungsgemäße Datenträger umfasst ein vorgenanntes Computerprogramm. Mit dem Datenträger sind die oben mit Bezug auf das Verfahren genannten Vorteile entsprechend verbunden.

Das erfindungsgemäße Computersystem zeichnet sich dadurch aus, dass auf ihm ein vorgenanntes Computerprogramm geladen ist. Mit dem Computersystem sind die oben mit Bezug auf das Verfahren genannten Vorteile entsprechend verbunden.

Im Folgenden wird die Erfindung unter Bezugnahme auf die anliegenden Figuren anhand eines bevorzugten Ausführungsbeispiels exemplarisch erläutert, wobei die nachfolgend dargestellten Merkmale sowohl jeweils für sich genommen als auch in verschiedener Kombination miteinander einen Aspekt der Erfindung darstellen können. Es zeigen
- Figur 1:: ein beispielhaftes Kraft-Weg-Diagramm, welches aus einer erfindungsgemäßen Kraft-Weg-Messung abgeleitet worden ist und
- Figur 2:: einen Ablauf eines Ausführungsbeispiels für ein erfindungsgemäßes Verfahren.

Figur 1 zeigt ein beispielhaftes Kraft-Weg-Diagramm, welches aus einer erfindungsgemäßen Kraft-Weg-Messung abgeleitet worden ist. Auf der Abszisse ist der Stellweg s und auf der Ordinate die auf die zur Kraft-Weg-Messung verwendete ausgewählte Richtwalze einwirkende Kraft F aufgetragen. Bei dem Stellweg s₀ verlässt eine auf die ausgewählte Richtwalze einwirkende Kraft F einen toleranzbehafteten Nullwert. Mit mₑₗ ist eine Steigung der aus der Kraft-Weg-Messung abgeleiteten Kraft-Weg-Kurve 1 im annähernd linearen Bereich der Kraft-Weg-Kurve 1 zu Beginn des Eintauchens der ausgewählten Richtwalze in das jeweilige Richtgut bezeichnet, wobei in diesem linearen Bereich eine elastische Verformung des zu richtenden Richtguts erfolgt. Die Kraft Fₚₗ kennzeichnet eine auf die ausgewählte Richtwalze einwirkende Kraft, ab welcher der annähernd lineare Bereich der Kraft-Weg-Kurve 1 in einen nichtlinearen Bereich der Kraft-Weg-Kurve 1 übergeht, in dem eine plastische Verformung des zu richtenden Richtguts erfolgt.

Figur 2 zeigt einen Ablauf eines Ausführungsbeispiels für ein erfindungsgemäßes Verfahren. In Schritt 10 wird wenigstens ein Wert von zumindest einer Messgröße und/oder von zwei oder mehreren Messgrößen erfasst. In Schritt 20 werden Zuordnungen erstellt, wobei jede Zuordnung wenigstens einen vorab erfassten Wert von zumindest einer Messgröße einerseits und/oder einen aus vorab erfassten Werten für verschiedene Messgrößen abgeleiteten Zusammenhang andererseits eindeutig einer bestimmten Richtguteigenschaft zuordnet. In Schritt 30 werden die Zuordnungen in Form von wenigstens einem Prozesskennfeld in einem Modell abgelegt.

In Schritt 40 wird wenigstens ein Ist-Wert von zumindest einer Messgröße und/oder von zwei oder mehreren Messgrößen erfasst bzw. ein aus erfassten Ist-Werten für verschiedene Messgrößen abgeleitete Ist-Zusammenhänge ermittelt. In Schritt 50 wird der erfasste Ist-Wert bzw. Ist Zusammenhang mit den in dem Modell enthaltenen Zuordnungen abgeglichen, um eine bei einem geplanten Richten eines zu richtenden Richtguts zu berücksichtigende Richtguteigenschaft aus dem Modell zu ermitteln, indem diejenige Richtguteigenschaft ausgewählt wird, der ein Wert der Messgröße zugeordnet ist, welcher im Wesentlichen dem ermittelten Ist-Wert der Messgröße entspricht, bzw. der ein aus Werten für verschiedene Messgrößen abgeleiteter Zusammenhang zugeordnet ist, welcher im Wesentlichen dem ermittelten Ist-Zusammenhang entspricht. In Schritt 60 wird die in Schritt 50 ausgewählte Richtguteigenschaft zur Anstellung der Richtwalzen einer Richtwalzanlage verwendet. Die gestrichelte Linie in Figur 2 deutet eine Testmessung zum Ermitteln eines Ist-Werts bzw. eines Ist-Zusammenhangs an, zu deren Durchführung ein laufender Richtprozess kurzzeitig unterbrochen wird. Diese Testmessung kann zur Aktualisierung bzw. Ergänzung des Modells verwendet werden.

### Bezugszeichenliste:

- 1: Kraft-Weg-Kurve
- 10: Schritt
- 20: Schritt
- 30: Schritt
- 40: Schritt
- 50: Schritt
- 60: Schritt

## Patentansprüche

1. Verfahren zum Anstellen von wenigstens einer Richtwalze einer zum Richten eines Richtguts eingerichteten, mehrere Richtwalzen aufweisenden Richtwalzanlage unter Berücksichtigung von wenigstens einer Richtguteigenschaft des Richtguts, wobei die Richtguteigenschaft aus einem Zuordnungen enthaltenden Modell ermittelt wird, wobei jede Zuordnung wenigstens einen vorab erfassten Wert von zumindest einer Messgröße einerseits und/oder einen aus vorab erfassten Werten für verschiedene Messgrößen abgeleiteten Zusammenhang andererseits eindeutig einer bestimmten Richtguteigenschaft zuordnet, wobei ein Ist-Wert der Messgröße bzw. ein aus Ist-Werten für verschiedene Messgrößen abgeleiteter Ist-Zusammenhang durch wenigstens eine Testmessung ermittelt wird, und wobei die Richtguteigenschaft aus dem Modell ermittelt wird, indem diejenige Richtguteigenschaft ausgewählt wird, der ein Wert der Messgröße zugeordnet ist, welcher im Wesentlichen dem ermittelten Ist-Wert der Messgröße entspricht, bzw. der ein aus Werten für verschiedene Messgrößen abgeleiteter Zusammenhang zugeordnet ist, welcher im Wesentlichen dem ermittelten Ist-Zusammenhang entspricht;
**dadurch gekennzeichnet,**
**dass** als Messgröße ein von einer ausgewählten Richtwalze der Richtwalzanlage während eines Richtbetriebs der Richtwalzanlage erzeugtes Drehmoment und/oder ein Stellweg der ausgewählten Richtwalze während einer Testanstellung der ausgewählten Richtwalze bis zu einer vorgegebenen Eintauchtiefe in dem jeweiligen Richtgut verwendet wird.

2. Verfahren nach Anspruch 1, **dadurch gekennzeichnet, dass** ein aus Werten für verschiedene Messgrößen abgeleiteter Zusammenhang durch eine Vergleichsfunktion gebildet wird, welche mittels einer Ausgleichsrechnung aus den jeweiligen Werten für die verschiedenen Messgrößen abgeleitet wird, wobei ein aus Ist-Werten für verschiedene Messgrößen abgeleiteter Ist-Zusammenhang durch eine Ist-Vergleichsfunktion gebildet wird, welche mittels einer Ausgleichsrechnung aus den jeweiligen Ist-Werten für die verschiedenen Messgrößen abgeleitet wird.

3. Verfahren nach Anspruch 1 oder 2, **dadurch gekennzeichnet, dass** ein Zusammenhang bzw. Ist-Zusammenhang aus einem Wert bzw. Ist-Wert (s₀) für den Stellweg der ausgewählten Richtwalze, an dem eine während einer Testanstellung auf die ausgewählte Richtwalze und/oder auf eine mit der ausgewählten Richtwalze zusammenwirkende Richtwalze einwirkende Kraft einen Nullwert verlässt, einem Wert bzw. Ist-Wert (Fₚₗ) für die auf die ausgewählte Richtwalze und/oder auf eine mit der ausgewählten Richtwalze zusammenwirkende Richtwalze während der Testanstellung einwirkende Kraft, ab welcher eine plastische Verformung des zu richtenden Richtguts erfolgt, und einem Wert bzw. Ist-Wert (mₑₗ) für eine Steigung einer aus einer kombinierten Kraft-Stellweg-Messung während der Testanstellung abgeleiteten Kraft-Stellweg-Kurve (1) im Bereich einer ausschließlich elastischen Verformung des zu richtenden Richtguts abgeleitet wird.

4. Verfahren nach einem der Ansprüche 1 bis 3, **dadurch gekennzeichnet, dass** als ausgewählte Richtwalze eine einlaufseitig an der Richtwalzanlage zuerst mit dem zu richtenden Richtgut in Kontakt kommende Richtwalze verwendet wird.

5. Verfahren nach einem der Ansprüche 1 bis 4, **dadurch gekennzeichnet, dass** das Anstellen der wenigstens einen Richtwalze unter Berücksichtigung einer Dicke des zu richtenden Richtguts erfolgt.

6. Verfahren nach einem der Ansprüche 1 bis 5, **dadurch gekennzeichnet, dass** das Ermitteln der Richtguteigenschaft vor oder zu Beginn eines Richtbetriebs der Richtwalzanlage erfolgt.

7. Verfahren nach einem der Ansprüche 1 bis 6, **dadurch gekennzeichnet, dass** die ermittelte Richtguteigenschaft während eines Richtbetriebs der Richtwalzanlage überwacht wird, wobei bei Feststellung einer Abweichung der Ist-Richtguteigenschaft von der ermittelten Richtguteigenschaft eine Nachregelung der Anstellung der wenigstens einen Richtwalze erfolgt.

8. Verfahren nach einem der Ansprüche 1 bis 7, **dadurch gekennzeichnet, dass** während eines Richtbetriebs der Richtwalzanlage ein Elastizitätsmodul eines in der Richtwalzanlage befindlichen, zu richtenden Richtguts aus den jeweilig von den Richtwalzen erzeugten momentanen Drehmomenten und aus einer aus auf die Richtwalzen jeweilig einwirkenden Kräften abgeleiteten Streckgrenze des zu richtenden Richtguts abgeleitet wird.

9. Verfahren nach einem der Ansprüche 1 bis 8, **dadurch gekennzeichnet, dass** die in dem Modell enthaltenen Zuordnungen durch vorhergehende Messungen an zu richtenden Richtgütern ermittelt werden, wobei die Messungen mittels der Richtwalzanlage oder einer gleich ausgebildeten Richtwalzanlage an verschiedenen Richtgütern durchgeführt werden.

10. Computerprogramm mit Programmcodemitteln, die einen Computer oder eine entsprechende Recheneinheit veranlassen, ein Verfahren gemäß einem der Ansprüche 1 bis 9 durchzuführen, wenn sie auf dem Computer bzw. der entsprechenden Recheneinheit ausgeführt werden.

11. Datenträger mit einem Computerprogramm nach Anspruch 10.

12. Computersystem, auf dem ein Computerprogramm nach Anspruch 10 geladen ist.

## Claims

1. Method of adjusting at least one straightening roller of a straightening roller installation, which comprises a plurality of straightening rollers, arranged for straightening a straightening material, with consideration of at least one straightening-material characteristic of the straightening material, wherein the straightening-material characteristic is determined from a model containing allocations, wherein each allocation explicitly assigns to a specific straightening-material characteristic at least one previously detected value of at least one measurement variable on the one hand and/or a correlation derived from previously detected values for different measurement variables on the other hand, wherein an actual value of the measurement variable or an actual correlation derived from actual values for different measurement variables is determined by at least one test measurement, and wherein the straightening-material characteristic is determined from the model in that there is selection of that straightening-material characteristic to which is assigned a value of the measurement variable substantially corresponding with the determined actual value of the measurement variable or to which is assigned a correlation, which is derived from values for different measurement variables, substantially corresponding with the determined actual correlation, **characterised in that** as measurement variable use is made of a torque generated by a selected straightening roller of the straightening roller installation during a straightening operation of the straightening roller installation and/or a setting travel of the selected straightening roller during a test adjustment of the selected straightening roller up to a predetermined depth of penetration into the respective straightening material.

2. Method according to claim 1, **characterised in that** a correlation derived from values for different measurement variables is formed by a comparison function derived by means of an equalisation calculation from the respective values for the different measurement variables, wherein an actual correlation derived from actual values for different measurement variables is formed by an actual comparison function which is derived by means of an equalisation calculation from the respective actual values for the different measurement variables.

3. Method according to claim 1 or 2, **characterised in that** a correlation or an actual correlation is derived from a value or an actual value (s₀) for the setting travel of the selected straightening roller at which a force acting, during a test adjustment, on the selected straightening roller and/or on a straightening roller co-operating with the selected straightening roller departs from a zero value, a value or actual value (Fₚₗ) for the force which acts, during the test adjustment, on the selected straightening roller and/or on a straightening roller co-operating with the selected straightening roller and from which a plastic deformation of the straightening material to be straightened takes place, and a value or an actual value (mₑₗ) for a gradient of a force/setting-travel curve (1), which is derived from a combined force/setting-travel measurement during the test adjustment, in the region of an exclusively elastic deformation of the straightening material to be straightened.

4. Method according to any one of claims 1 to 3, **characterised in that** as selected straightening roller use is made of a straightening roller which at the inlet side of the straightening roller installation first comes into contact with the straightening material to be straightened.

5. Method according to any one of claims 1 to 4, **characterised in that** the adjustment of the at least one straightening roller is carried out with consideration of the thickness of the straightening material to be straightened.

6. Method according to any one of claims 1 to 5, **characterised in that** the determination of the straightening-material characteristic takes places before or at the start of a straightening operation of the straightening roller installation.

7. Method according to any one of claims 1 to 6, **characterised in that** the determined straightening-material characteristic is monitored during a straightening operation of the straightening roller installation, wherein readjustment of the at least one straightening roller is carried out if a departure of the actual straightening-material characteristic from the determined straightening-material characteristic is ascertained.

8. Method according to any one of claims 1 to 7, **characterised in that** during a straightening operation of the straightening roller installation a modulus of elasticity of a straightening material which is present in the straightening roller installation and is to be straightened is derived from the respective instantaneous torques generated by the straightening rollers and from an elongation limit, which is derived from forces respectively acting on the straightening rollers, of the straightening material to be straightened.

9. Method according to any one of claims 1 to 8, **characterised in that** the allocations contained in the model are determined by preceding measurements of straightening materials to be straightened, wherein the measurements are carried out on different straightening materials by means of the straightening roller installation or an identically constructed straightening roller installation.

10. Computer program with programming code means which cause a computer or a corresponding computing unit to perform a method according to any one of claims 1 to 10 when they are executed on the computer or the corresponding computing unit.

11. Data carrier with a computer program according to claim 10.

12. Computer system on which a computer program according to claim 10 is loaded.

## Revendications

1. Procédé pour le positionnement d'au moins un cylindre dresseur d'une installation de dressage présentant plusieurs cylindres dresseurs, agencée pour le dressage d'un produit de dressage, en prenant en compte au moins une propriété du produit de dressage, la propriété du produit de dressage étant déterminée à partir d'un modèle contenant des attributions, chaque attribution attribuant de manière univoque au moins une valeur enregistrée au préalable d'au moins une grandeur de mesure d'une part et/ou un rapport dérivé de valeurs enregistrées au préalable pour différentes grandeurs de mesure d'autre part, à une propriété déterminée du produit de dressage, dans lequel on détermine une valeur réelle de la grandeur de mesure respectivement un rapport réel dérivé de valeurs réelles pour différentes grandeurs de mesure via au moins une mesure test, et dans lequel on détermine la propriété du produit de dressage à partir du modèle en sélectionnant la propriété du produit de dressage à laquelle est attribuée une valeur de la grandeur de mesure qui correspond essentiellement à la valeur réelle déterminée de la grandeur de mesure, respectivement à laquelle est attribué un rapport dérivé à partir de valeurs pour des grandeurs de mesures différentes, qui correspond essentiellement au rapport réel déterminé, **caractérisé en ce qu'**on utilise, à titre de grandeur de mesure, un couple généré par un cylindre dresseur sélectionné faisant partie de l'installation de dressage au cours d'une opération de dressage de l'installation de dressage et/ou une course de positionnement du cylindre dresseur sélectionné au cours d'un positionnement test du cylindre dresseur sélectionné jusqu'à une profondeur de pénétration prédéfinie dans le produit de dressage respectif.

2. Procédé selon la revendication 1, **caractérisé en ce qu'**on forme un rapport dérivé de valeurs pour différentes grandeurs de mesure via une fonction de comparaison que l'on dérive au moyen d'un calcul de compensation à partir de valeurs respectives pour les différentes grandeurs de mesure, dans lequel on forme un rapport réel dérivé de valeurs réelles pour différentes grandeurs de mesure via une fonction de comparaison réelle que l'on dérive au moyen d'un calcul de compensation à partir des valeurs réelles respectives pour les différentes grandeurs de mesure.

3. Procédé selon la revendication 1 ou 2, **caractérisé en ce qu'**on dérive un rapport, respectivement un rapport réel à partir d'une valeur, respectivement d'une valeur réelle (s₀) pour la course de positionnement du cylindre dresseur sélectionné sur lequel une force s'exerçant au cours d'un positionnement test sur le cylindre dresseur sélectionné et/ou sur un cylindre dresseur coopérant avec le cylindre dresseur sélectionné, quitte une valeur nulle, à partir d'une valeur respectivement d'une valeur réelle (Fₚₗ) pour la force s'exerçant au cours d'un positionnement test sur le cylindre dresseur sélectionné et/ou sur un cylindre dresseur coopérant avec le cylindre dresseur sélectionné, à partir de laquelle on obtient une déformation plastique du produit de dressage à dresser, et à partir d'une valeur respectivement d'une valeur réelle (mₑᵢ) pour une pente d'une courbe de force-course de positionnement (1) dérivée d'une mesure combinée de force-course de positionnement ; au cours du positionnement test, dans la plage d'une déformation exclusivement élastique du produit de dressage à dresser.

4. Procédé selon l'une quelconque des revendications 1 à 3, **caractérisé en ce qu'**on utilise, à titre de cylindre dresseur sélectionné, un cylindre dresseur entrant en premier en contact avec le produit de dressage à dresser du côté entrée de l'installation de dressage.

5. Procédé selon l'une quelconque des revendications 1 à 4, **caractérisé en ce que** le positionnement dudit au moins un cylindre dresseur a lieu en prenant en compte une épaisseur du produit de dressage à dresser.

6. Procédé selon l'une quelconque des revendications 1 à 5, **caractérisé en ce que** la détermination de la propriété du produit de dressage a lieu avant au début d'une opération de dressage de l'installation de dressage.

7. Procédé selon l'une quelconque des revendications 1 à 6, **caractérisé en ce que** la propriété déterminée du produit de dressage est surveillée au cours d'une opération de dressage de l'installation de dressage, dans lequel, dans le cas d'une constatation d'une déviation de la propriété réelle du produit de dressage par rapport à la propriété déterminée du produit de dressage, on procède à un réglage ultérieur du positionnement dudit au moins un cylindre dresseur.

8. Procédé selon l'une quelconque des revendications 1 à 7, **caractérisé en ce que**, au cours d'une opération de dressage de l'installation de dressage, on dérive un module d'élasticité d'un produit de dressage à dresser se trouvant dans l'installation de dressage, à partir des couples momentanés générés respectivement par les cylindres dresseurs et à partir d'une limite d'élasticité du produit de dressage à dresser, dérivée des forces s'exerçant respectivement sur les cylindres dresseurs.

9. Procédé selon l'une quelconque des revendications 1 à 8, **caractérisé en ce que** les attributions contenues dans le modèle sont déterminées via des mesures préalables réalisées sur des produits de dressage à dresser, les mesures étant effectuées, au moyen de l'installation de dressage ou d'une installation de dressage réalisé de manière identique, sur différents produits de dressage.

10. Programme informatique comprenant des moyens de codes de programmes qui permettent à un ordinateur ou à une unité de calcul correspondante de mettre en oeuvre un procédé selon l'une quelconque des revendications 1 à 9, lorsqu'ils sont exécutés sur l'ordinateur, respectivement sur l'unité de calcul correspondante.

11. Support de données comprenant un programme informatique selon la revendication 10.

12. Système informatique sur lequel est chargé un programme informatique selon la revendication 10.
